# EUROPÄISCHE PATENTSCHRIFT

(11) **EP 2 778 425 B1**
(45) Veröffentlichungstag und Bekanntmachung des Hinweises auf die Patenterteilung: **19.10.2016**
(21) Anmeldenummer: 14156132.4
(22) Anmeldetag: 21.02.2014
(51) Int. Cl.: F04D 25/06, F04D 29/28, F04D 29/42, F04D 17/16, F04D 29/62

(54) **Doppelflutiges Radialgebläse für eine Dunstabzugshaube**
Double entry radial fan for an extractor hood
Ventilateur radial à double admission pour hotte aspirante

(30) Priorität: 11.03.2013 DE 102013204085
(43) Veröffentlichungstag der Anmeldung: 17.09.2014
(73) Patentinhaber: BSH Hausgeräte GmbH, 81739 München (DE)
(72) Erfinder: Blaz, Robert, 06601 Humenne (SK); Güclü, Ilhan, 75015 Bretten (DE); Häusig, Christoph, 76356 Weingarten (Baden) (DE); Maurer, Eugen, 75239 Eisingen (DE); Meinhardt, Gert, 75053 Gondelsheim (DE); Metz, Daniel, 76689 Karlsdorf-Neuthard (DE); Schlotmann, Peter, 75059 Zaisenhausen (DE); Wilde, Thomas, 76185 Karlsruhe (DE)

(56) Entgegenhaltungen:
- EP-A1- 2 365 224
- EP-A2- 0 408 221
- EP-A2- 0 985 829
- EP-A2- 1 094 224
- EP-A2- 2 221 486
- GB-A- 1 168 383
- US-A- 3 390 832
- US-A1- 2004 253 098

## Beschreibung

Die vorliegende Erfindung betrifft ein doppelflutiges Radialgebläse für eine Dunstabzugshaube.

Beispielsweise ist aus der DE 90 16 767 U1 ein doppelflutiges Radialgebläse für eine Dunstabzugshaube bekannt. Das Radialgebläse umfasst ein spiralförmiges Gehäuse, ein Lüfterrad, einen Gebläsemotor und eine Motoraufhängung. Das Lüfterrad ist in dem Gehäuse aufgenommen. Der Gebläsemotor treibt das Lüfterrad an. Der Gebläsemotor ist innerhalb des Lüfterrads mittels der Motoraufhängung gehaltert.

US 2004/0253098 A1 beschreibt eine Lüftungseinheit für ein Heizungssystem, ein Lüftungssystem und ein Klimasystem, welches ein Gehäuse aufweist, in dem ein Radialgebläse angeordnet ist, das mit einem Elektromotor angetrieben wird.

Eine Aufgabe der vorliegenden Erfindung besteht darin, eine möglichst einfache Montage eines doppelflutigen Radialgebläses für eine Dunstabzugshaube zu ermöglichen.

Demgemäß wird ein doppelflutiges Radialgebläse für eine Dunstabzugshaube mit einem spiralförmigen Gehäuse, einem Lüfterrad, einem Gebläsemotor und einer Motoraufhängung bereitgestellt. Das spiralförmige Gehäuse weist zwei lösbar miteinander verbundene Gehäusehälften auf, die jeweils einen Luftauslass umfassen. Das Lüfterrad ist in dem Gehäuse aufgenommen. Der Gebläsemotor treibt das Lüfterrad an. Die Motoraufhängung haltert den Gebläsemotor innerhalb des Lüfterrads. Die Motoraufhängung haltert den Gebläsemotor ausschließlich an einer Gehäusehälfte, wobei die Motoraufhängung an einem einen Lufteinlass derselben begrenzenden Rand angeflanscht ist.

Das so ausgebildete Radialgebläse lässt sich einfach montieren: Zunächst wird der Gebläsemotor mit der Motoraufhängung verbunden. Hiernach wird die Motoraufhängung samt Gebläsemotor an einer ersten Gehäusehälfte befestigt, wobei die Motoraufhängung an dem Rand angeflanscht wird. Hiernach wird das Lüfterrad drehfest mit dem Gebläsemotor verbunden. Anschließend wird eine zweite Gehäusehälfte des Gehäuses mit der ersten Gehäusehälfte lösbar verbunden.

Das spiralförmige Gehäuse weist einen tangentialen Luftauslass auf. Das Lüfterrad fördert Luft von den beiden axialen Lufteinlässen zu dem tangentialen Luftauslass. Die axialen Lufteinlässe liegen sich gegenüber. Die Lufteinlässe können kreisrund ausgebildet sein, wobei eine Mittelachse derselben mit der Drehachse des Gebläsemotors zusammenfällt. "Axial", "radial", "tangential" und "in Umfangsrichtung" bezieht sich vorliegend auf eine Drehachse des Gebläsemotors.

Der Gebläsemotor kann als elektronisch kommutierter Elektromotor ausgebildet sein, welcher auch als bürstenloser Gleichstrommotor (BLDC) oder EC-Motor bezeichnet wird. Der Gebläsemotor umfasst einen Stator und einen Rotor. Der Rotor kann als Innenläufer ausgebildet sein. Der Rotor umfasst vorzugsweise eine Welle, welche das Lüfterrad antreibt.

"Ausschließlich an einer Gehäusehälfte" meint, dass die Motoraufhängung an keinem anderen Teil, insbesondere nicht an der anderen Gehäusehälfte gehaltert ist.

Gemäß einer Ausführungsform ist für das Anflanschen der Motoraufhängung an dem Rand zumindest eine Schraube vorgesehen. Die zumindest eine Schraube kann einen Tragarm der Motoraufhängung mit dem Rand verbinden. Gemäß einer Ausführungsform können genau drei Schrauben vorgesehen sein, wobei eine jeweilige Schraube einen jeweiligen Tragarm mit dem Rand verbindet. Die zumindest eine Schraube kann direkt in das Material der Gehäusehälfte eingeschraubt sein. "Direkt" meint, dass kein anderes Material, insbesondere keine Buchse, zwischen dem Gewinde der Schraube und der Gehäusehälfte vorgesehen ist.

Ferner sind Befestigungsstellen für das Anflanschen der Motoraufhängung an dem Rand asymmetrisch angeordnet. Die Motoraufhängung kann somit in nur einer vorbestimmten Orientierung an den Befestigungsstellen angeflanscht werden. Somit kann diese nicht versehentlich in falscher Orientierung montiert werden. Mit "asymmetrisch" ist gemeint, dass sich keine Symmetrieachse durch die Drehachse des Gebläsemotors finden lässt, bezüglich derer die Befestigungsstellen zueinander symmetrisch sind.

Gemäß einer weiteren Ausführungsform sind die Befestigungsstellen in Umfangsrichtung unterschiedlich weit voneinander beabstandet. Die Befestigungsstellen sind also auf einer Kreislinie angeordnet. Dadurch ergibt sich die asymmetrische Anordnung der Befestigungsstellen auf einfache Weise. Entsprechend können dann auch Tragarme der Motoraufhängung asymmetrisch ausgebildet sein.

Gemäß einer weiteren Ausführungsform weist der Rand für das Anflanschen der Motoraufhängung zumindest eine Montagehilfe auf. Dadurch kann die Motoraufhängung einfach an dem Rand montiert werden. Beispielsweise kann die Montagehilfe in Form von mit der Motoraufhängung korrespondierenden Geometrien ausgebildet sein.

Gemäß einer weiteren Ausführungsform ist die Montagehilfe in Form eines halbkreisförmigen Stegs vorgesehen, welcher dazu ausgebildet ist, ein Ende eines Tragarms der Motoraufhängung aufzunehmen. Entsprechend bilden der Steg und das Ende des Tragarms korrespondierende Geometrien, welche miteinander in Eingriff gebracht werden, um so die Positionierung bzw. die Montage der Motoraufhängung zu erleichtern. Beispielsweise kann durch das Zusammenwirken des Endes des Tragarms und des Stegs ein ungewolltes Verdrehen der Motoraufhängung um die Drehachse verhindert werden. Beispielsweise kann der Steg als eine den Rand versteifende Versteifungsrippe ausgebildet sein.

Gemäß einer weiteren Ausführungsform umgibt der Steg ein Schraubenloch für die zumindest eine Schraube. Beispielsweise kann das Schraubenloch auf der Sehne des Halbkreises angeordnet sein, welchen der Steg beschreibt.

Gemäß einer weiteren Ausführungsform ist eine Welle des Gebläsemotors mittels eines Gewindeabschnitts derselben mit dem Lüfterrad verschraubt. Insbesondere kann das Lüfterrad mit der Welle gegensinnig zur Drehrichtung der Welle zum Antreiben des Lüfterrads im Betrieb des Radialgebläses verschraubt sein. Somit zieht sich das Gewinde im Betrieb des Radialgebläses zunehmend fest bzw. ein Lösen kann so sicher vermieden werden. In das Lüfterrad kann eine Gewindebuchse eingesetzt sein, in welche der Gewindeabschnitt eingeschraubt ist. Die Gewindebuchse kann beispielsweise mit dem das Lüfterrad bildenden Material umspritzt oder form- oder kraftschlüssig verbunden sein.

Gemäß einer weiteren Ausführungsform weist eine Welle des Gebläsemotors einen Zentrierabschnitt auf, welcher in einen korrespondierenden Zentrierabschnitt des Lüftermotors eingreift. Somit zentriert sich das Lüfterrad automatisch mit dem Aufschieben desselben auf die Welle.

Gemäß einer weiteren Ausführungsform ist der Gewindeabschnitt an einem Ende der Welle angeordnet. Der Zentrierabschnitt schließt sich bevorzugt direkt an den Gewindeabschnitt an. Dadurch kann das Zentrieren und Aufschrauben in einem Schritt stattfinden.

Gemäß einer weiteren Ausführungsform sind die zwei Gehäusehälften entlang einer Drehachse des Gebläsemotors miteinander lösbar verbunden. Dadurch, dass zwei separate Gehäusehälften vorgesehen sind, können diese jeweils in einem einfachen Werkzeug beispielsweise durch Spritzgießen hergestellt werden. Aufgrund der lösbaren Verbindung der Gehäusehälften können diese zu Wartungszwecken voneinander getrennt werden, um so einen Zugriff auf das Lüfterrad freizugeben. Auch das Lüfterrad lässt sich einfach zwischen zwei Gehäusehälften einbringen.

Gemäß einer weiteren Ausführungsform ist für das lösbare Verbinden der zwei Gehäusehälften zumindest eine Klammer vorgesehen. Allerdings ist auch anstelle der Klammer eine Verbindung mittels eines Schnappmechanismusses möglich. Als Schnappmechanismus kann beispielsweise ein elastischer Haken vorgesehen sein, welcher beim Verbinden der Gehäusehälften zunächst elastisch verformt wird und hiernach hinter eine Rast schnappt, wobei der Haken an der einen Gehäusehälfte und die Rast an der anderen Gehäusehälfte angeordnet ist.

Gemäß einer weiteren Ausführungsform weisen die Gehäusehälften zumindest ein Paar miteinander korrespondierender Zentriergeometrien auf. Beispielsweise kann die eine Gehäusehälfte einen Zapfen und die andere Gehäusehälfte ein mit dem Zapfen korrespondierendes Loch aufweisen. Durch Ineinanderschieben von Zapfen und Loch werden die Gehäusehälften zueinander zentriert. Der Zapfen kann auch konisch und/oder mit einer Fase ausgebildet sein, um ein Einführen in das Loch zu erleichtern. Weiterhin kann das Paar korrespondierender Zentriergeometrien Nut und Feder aufweisen. So kann beispielsweise ein Rand der einen Gehäusehälfte eine umlaufende Nut umfassen, während die andere Gehäusehälfte eine umlaufende Feder umfasst. Durch axiales Ineinanderschieben werden Nut und Feder miteinander in Eingriff gebracht.

Gemäß einer weiteren Ausführungsform ist die Motoraufhängung in Form eines Lagerschilds ausgebildet, welcher eine erste Halterung für ein Lager einer Welle eines Rotors des Gebläsemotors, eine zweite Halterung für einen Stator des Gebläsemotors und mehrere Tragarme aufweist, welche jeweils an ihren Enden an dem Rand angeflanscht sind. Beispielsweise können genau drei Tragarme vorgesehen sein. Die Motoraufhängung weist somit eine Doppelfunktion auf: Einerseits haltert sie den Motor innerhalb des Lüfterrads und andererseits bildet sie die Halterung von Stator und Rotor zueinander aus. Die Tragarme, die erste Halterung und die zweite Halterung können einstückig miteinander gebildet sein. Beispielsweise kann die Motoraufhängung als Druckgussteil insbesondere aus Aluminium hergestellt sein.

Weiterhin wird eine Dunstabzugshaube mit dem vorstehend beschriebenen doppelflutigen Radialgebläse bereitgestellt.

Ferner wird ein Verfahren zur Montage eines doppelflutigen Radialgebläses, insbesondere des vorstehend beschriebenen Radialgebläses, bereitgestellt. Dieses umfasst folgende Schritte: Verbinden eines Gebläsemotors mit einer Motoraufhängung, Befestigen der Motoraufhängung an einer ersten Gehäusehälfte eines Gehäuses, wobei die Motoraufhängung an einem einen Lufteinlass der ersten Gehäusehälfte begrenzenden Rand angeflanscht wird, drehfestes Verbinden eines Lüfterrads mit dem Gebläsemotor und Verbinden einer zweiten Gehäusehälfte des Gehäuses mit der ersten Gehäusehälfte.

Somit ergibt sich ein einfaches Montageverfahren. Die Reihenfolge der vorstehenden bezeichneten Schritte kann variiert werden.

Weitere mögliche Implementierungen der Erfindung umfassen auch nicht explizit genannte Kombinationen von zuvor oder im Folgenden bezüglich der Ausführungsbeispiele schriebenen Merkmale oder Ausführungsformen des doppelflutigen Radialgebläses, der Dunstabzugshaube oder des Verfahrens. Dabei wird der Fachmann auch Einzelaspekte als Verbesserungen oder Ergänzungen zu der jeweiligen Grundform der Erfindung hinzufügen oder abändern.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
Fig. 1: in einer perspektivischen Ansicht ausschnittsweise eine Dunstabzugshaube gemäß einer Ausführungsform;
Fig. 2: in einer perspektivischen Ansicht ein Gehäuse der Dunstabzugshaube aus Fig. 1;
Fig. 3: eine vergrößerte Ansicht aus Fig. 1;
Fig. 4: in einem Schnitt die Befestigung einer Welle an einem Lüfterrad aus Fig. 1;
Fig. 5: das Radialgebläse aus Fig. 1 bei der Montage;
Fig. 6: ausschnittsweise die Gehäusehälften aus Fig. 5 in einem miteinander verbundenen Zustand; und
Fig. 7: ein Ablaufdiagramm einer Montage des Radialgebläses aus Fig. 1.

In den Figuren bezeichnen gleiche Bezugszeichen gleiche oder funktionsgleiche Komponenten, soweit nichts anderes angegeben ist.

Figur 1 zeigt in einer perspektivischen Ansicht ausschnittsweise eine Dunstabzugshaube 1 mit einem doppelflutigen Radialgebläse 2.

Das Radialgebläse 2 umfasst ein spiralförmiges Gehäuse 3, welches sich aus einer ersten und einer zweiten Gehäusehälfte 4, 5 zusammensetzt.

Figur 2 zeigt in einer perspektivischen Ansicht das Gehäuse 3 aus Figur 1 ohne die weiteren in Figur 1 gezeigten Komponenten.

In Figur 2 ist weiter zu erkennen, dass die erste Gehäusehälfte 4 einen Lufteinlass 6 und die zweite Gehäusehälfte 5 einen Lufteinlass 7 aufweist. Die Lufteinlässe 6, 7 liegen sich direkt gegenüber. Die Lufteinlässe 6, 7 sind jeweils kreisrund ausgebildet und weisen dieselbe Mittelachse 11 auf. Die Mittelachse 11 ist koaxial mit einer Drehachse 12 eines in Figur 1 gezeigten Lüfterrads 13 angeordnet. Mithin sind die Lufteinlässe 6, 7 axial orientiert. Die Lufteinlässe 6, 7 werden jeweils von einem radialen Rand 14 begrenzt. In Figur 2 ist lediglich ein Rand 14 gezeigt. Der andere Rand ist in Figur 2 verdeckt. Der Rand 14 bildet eine Stirnseite eines Zylinders mit spiralförmiger Grundfläche, auf welchem die Form des Gehäuses 3 basiert. Die Ränder 14 sind über eine axiale Mantelfläche 15 miteinander verbunden. Die Mantelfläche 15 setzt sich aus einem ersten Mantelabschnitt 16, welcher der ersten Gehäusehälfte 4 zugeordnet ist, und einem zweiten Mantelabschnitt 17 zusammen, welcher der zweiten Gehäusehälfte 5 zugeordnet ist. Die Mantelabschnitte 16, 17 und damit die beiden Gehäusehälften 4, 5 können mittels einer Nut- und Federverbindung 21 in axialer Richtung (bezogen auf die Mittelachse 11 bzw. die Drehachse 12) miteinander in Eingriff stehen. Die Nut-Feder-Verbindung 21 kann durch Klammern gesichert sein. Eine solche Klammer 22 ist beispielhaft in Fig. 6 gezeigt. Die Klammer 22 greift an ihren gegenüberliegenden Enden 40 in die erste und zweite Gehäusehälfte 4, 5. Die Klammern 22 können auch wieder gelöst werden, so dass eine lösbare Verbindung der beiden Gehäusehälften 4, 5 miteinander erzielt wird.

Nun zurückkehrend zu Figur 2 ist dort weiter gezeigt, dass das Gehäuse 3 einen radialen Luftauslass 23 aufweist. Das in Figur 1 gezeigte Lüfterrad 13 fördert Luft von den axialen Lufteinlässen 6, 7 zu dem Luftauslass 23, wobei die Luft umgelenkt und mit einer Druckdifferenz beaufschlagt wird.

Der Rand 14 ist mit Befestigungsstellen 24 in Form von Schraubenlöchern gebildet. Diese sind direkt angrenzend an den Lufteinlass 6 angeordnet. Der Lufteinlass 7 weist die Befestigungsstellen 24 nicht auf, da keine Befestigung an diesem stattfindet. Die Befestigungsstellen 24 sind in Umfangsrichtung 25 (bezogen auf die Mittelachse 11 bzw. die Drehachse 12) unterschiedlich weit voneinander beabstandet, so dass sie bezüglich keiner Radialen 26 symmetrisch sind.

Jede der Befestigungsstellen 24 ist von einer halbkreisförmigen Versteifungsrippe 27 umgeben, welche zu dem Lufteinlass 6 hin offen ausgebildet ist. Die Versteifungsrippe 27 dient als Montagehilfe für eine in Figur 1 gezeigte Motoraufhängung 31.

Die Motoraufhängung 31 umfasst eine erste Halterung 32 in Form eines Lagertopfes zur Halterung eines verdeckten und daher mit gestrichelter Bezugszeichenlinie versehenen Lagers 33. In dem Lager 33 ist eine Welle 34 eines Rotors 35 gelagert. Der Rotor 35 ist Bestandteil eines Gebläsemotors 36 in Form eines elektronisch kommutierten Motors.

Die Motoraufhängung 31 umfasst ferner eine zweite Halterung 37, welche einen Stator 41 des Gebläsemotors 36 drehfest hält. Der Rotor 35 ist als Innenläufer ausgebildet.

Die Motoraufhängung 31 umfasst ferner genau drei Tragarme 42, welche jeweils über ein Loch und eine entsprechende Schraube 43 an den Befestigungsstellen 24 (siehe Figur 2) angeflanscht sind. Die Motoraufhängung 31 ist somit ausschließlich an der Gehäusehälfte 4 befestigt. Die Tragarme 42 krümmen sich nach innen in das Lüfterrad 13 hinein, so dass der Gebläsemotor 36, insbesondere der Rotor 35 und der Stator 41, in axialer Richtung, also entlang der Drehachse 12 innerhalb des Lüfterrads 13 angeordnet ist. Außerdem ist der Gebläsemotor 36 konzentrisch innerhalb des Lufteinlasses 6 angeordnet. Die Motoraufhängung 31, insbesondere die erste Halterung 32, die zweite Halterung 37 und die Tragarme 42, ist einstückig beispielsweise in Form eines Aluminiumdruckgussteils gebildet.

Ein Ende 40 eines jeweiligen Tragearms 42 greift bei einer Montage der Motoraufhängung 31 axial in eine jeweilige Montagehilfe 27 axial ein. Ein versehentliches Drehen der Motoraufhängung in Umfangsrichtung 25 ist damit verhindert. Außerdem bewirkt die asymmetrische Anordnung der Befestigungsstellen 24, dass die Motoraufhängung 31 in nur genau einer Orientierung bezüglich des Gehäuses 3 montiert werden kann. Denn nur in der gewünschten Positionierung decken sich Schraubenlöcher 44 (gestrichelt in Figur 1, weil verdeckt) der Tragearme 42 mit den Schraubenlöchern 24 in dem Rand 14. Sodann können die Schrauben 43 durch die beiden Schraubenlöcher 44 und 24 geschraubt werden. Dies ist auch in Figur 3 zu erkennen, welche eine vergrößerte Ansicht aus Figur 1 zeigt.

Figur 4 zeigt in einem Schnitt die Befestigung der Welle 34 des Gebläsemotors 36 an einer Glocke 45 des Lüfterrads 13. Die Welle 34 weist an ihrem Ende 46 einen Gewindeabschnitt 47 auf, an welchen sich direkt ein Zentrierabschnitt 51 anschließt. Der Zentrierabschnitt 51 korrespondiert mit einem Zentrierabschnitt 52 des Lüfterrads 13. In das Lüfterrad 13 kann eine Buchse 53 eingesetzt sein, in welche der Gewindeabschnitt 47 der Welle 34 eingeschraubt ist. Der Zentrierabschnitt 52 kann ebenfalls an der Buchse 53 ausgebildet sein. Somit ergibt sich automatisch eine Zentrierung des Lüfterrads 13 bezüglich der Welle 34 beim Aufschieben des Zentrierabschnitts 52 auf den Zentrierabschnitt 51 beim Einschrauben des Gewindeabschnitts 47. Das Aufschrauben des Lüfterrads 13 findet in einer Richtung entgegen der Drehrichtung 57 des Lüfterrads 13 (s. Fig. 1) im Betrieb des Radialgebläses 2 statt. Die Verbindung zwischen der Buchse 53 und der Glocke 45 des Lüfterrads 13 kann durch Umspritzen der Buchse 53 oder eine kraft- und/oder formschlüssige Verbindung erzielt werden.

Zu Beginn einer Montage des Radialgebläses 2 wird der Gebläsemotor 36 an der Motoraufhängung 31 in einem Schritt 701 (s. Fig. 7) montiert, wobei insbesondere der Rotor 35 in dem Lager 33 gelagert und der Stator 41 an der zweiten Halterung 37 befestigt wird. Hiernach wird die Motoraufhängung 31 in einem Schritt 702 an dem Rand 14 der Gehäusehälfte 4 mittels der Schrauben 43 angeflanscht. Die Welle 34 des Gebläsemotors 36 wird in einem Schritt 703 mit dem Lüfterrad 13 auf die im Zusammenhang mit Figur 4 beschriebene Weise verbunden. Figur 5 zeigt in einer perspektivischen Ansicht ein Zusammenfügen der beiden Gehäusehälften 4 und 5 gemäß einem Schritt 704.

In Figur 5 ist insbesondere gezeigt, dass neben der Nut-Feder-Verbindung 21 ein weiteres Paar korrespondierender Zentriergeometrien in Form eines Zapfens 55, welcher mit einem Loch 56 zusammenwirkt, vorgesehen sein können. Dabei ist beispielsweise das Loch 56 an der Gehäusehälfte 4 und der Zapfen 55 an der Gehäusehälfte 5 angeordnet und können axial miteinander in Eingriff gebracht werden. Das Loch 56 ist gestrichelt dargestellt, das in Figur 5 verdeckt ist. Der Zapfen 55 kann zur Gehäusehälfte 4 hin angefast oder gerundet ausgebildet sein, um ein Einführen in das Loch 56 zu erleichtern.

Durch axiales Verbinden der beiden Gehäusehälften 4, 5 durch ein axiales in Eingriffbringen der Nut-Feder-Verbindung 21 sowie der Zapfen-Loch-Verbindung 55, 56 und abschließendes Verklammern der beiden Gehäusehälften 4, 5 mittels der Klammern 22 miteinander, wird das Lüfterrad 13 sowie der Gebläsemotor 36 im Inneren des Gehäuses 3 positioniert.

Obwohl die Erfindung vorliegend anhand bevorzugter Ausführungsbeispiele beschrieben wurde, ist sie hierauf nicht beschränkt, sondern vielfältig modifizierbar.
Verwendete Bezugszeichen:
- 1: Dunstabzugshaube
- 2: Radialgebläse
- 3: Gehäuse
- 4: Gehäusehälfte
- 5: Gehäusehälfte
- 6: Lufteinlass
- 7: Lufteinlass
- 11: Mittelachse
- 12: Drehachse
- 13: Lüfterrad
- 14: Rand
- 15: Mantelfläche
- 16: Mantelabschnitt
- 17: Mantelabschnitt
- 21: Nut-Feder-Verbindung
- 22: Klammer
- 23: Luftauslass
- 24: Befestigungsstelle
- 25: Umfangsrichtung
- 26: Radiale
- 27: Rippe
- 31: Motoraufhängung
- 32: erste Halterung
- 33: Lager
- 34: Welle
- 35: Rotor
- 36: Gebläsemotor
- 37: zweite Halterung
- 40: Ende
- 41: Stator
- 42: Tragarm
- 43: Schraube
- 44: Schraubenloch
- 45: Glocke
- 46: Ende
- 47: Gewindeabschnitt
- 51: Zentrierabschnitt
- 52: Zentrierabschnitt
- 53: Buchse
- 55: Zapfen
- 56: Loch
- 57: Drehrichtung

## Patentansprüche

1. Doppelflutiges Radialgebläse (2) für eine Dunstabzugshaube (1), mit einem spiralförmigen Gehäuse (3), welches zwei lösbar miteinander verbundene Gehäusehälften (4, 5) aufweist, die jeweils einen Lufteinlass (6, 7) umfassen, einem Lüfterrad (13), welches in dem Gehäuse (3) aufgenommen ist, einem Gebläsemotor (36), welcher das Lüfterrad (13) antreibt, und einer Motoraufhängung (31), welche den Gebläsemotor (36) innerhalb des Lüfterrads (13) haltert, wobei die Motoraufhängung (31) den Gebläsemotor (36) ausschließlich an einer Gehäusehälfte (4) haltert und an einem einen Lufteinlass (6) derselben begrenzenden Rand (14) angeflanscht ist, **dadurch gekennzeichnet, dass** die Befestigungsstellen (24) für das Anflanschen der Motoraufhängung (31) an dem Rand (14) asymmetrisch angeordnet sind.

2. Doppelflutiges Radialgebläse nach Anspruch 1, **dadurch gekennzeichnet, dass** für das Anflanschen der Motoraufhängung (31) an dem Rand (14) zumindest eine Schraube (43) vorgesehen ist.

3. Doppelflutiges Radialgebläse nach Anspruch 1, **dadurch gekennzeichnet, dass** die Befestigungsstellen (24) in Umfangsrichtung (25) unterschiedlich weit voneinander beabstandet sind.

4. Doppelflutiges Radialgebläse nach einem der Ansprüche 1 - 3, **dadurch gekennzeichnet, dass** der Rand (14) für das Anflanschen der Motoraufhängung (31) zumindest eine Montagehilfe (27) aufweist.

5. Doppelflutiges Radialgebläse nach Anspruch 4, **dadurch gekennzeichnet, dass** die Montagehilfe (27) in Form eines halbkreisförmigen Stegs vorgesehen ist, welcher dazu ausgebildet ist, ein Ende (40) eines Tragarms (42) der Motoraufhängung (31) aufzunehmen.

6. Doppelflutiges Radialgebläse nach Anspruch 5, **dadurch gekennzeichnet, dass** der Steg (27) ein Schraubenloch (24) für die zumindest eine Schraube (43) umgibt.

7. Doppelflutiges Radialgebläse nach einem der Ansprüche 1 - 6, **dadurch gekennzeichnet, dass** eine Welle (34) des Gebläsemotors (36) mittels eines Gewindeabschnitts (47) derselben mit dem Lüfterrad (13) verschraubt ist.

8. Doppelflutiges Radialgebläse nach einem der Ansprüche 1 - 7, **dadurch gekennzeichnet, dass** eine Welle (34) des Gebläsemotors (36) einen Zentrierabschnitt (51) aufweist, welcher in einen korrespondierenden Zentrierabschnitt (52) des Lüfterrads (13) eingreift.

9. Doppelflutiges Radialgebläse nach Anspruch 8, **dadurch gekennzeichnet, dass** der Gewindeabschnitt (47) an einem Ende (46) der Welle (34) angeordnet ist und sich der Zentrierabschnitt (51) an diesen anschließt.

10. Doppelflutiges Radialgebläse nach einem der Ansprüche 1 - 9, **dadurch gekennzeichnet, dass** die zwei Gehäusehälften (4, 5) entlang einer Drehachse (12) des Gebläsemotors (36) miteinander lösbar verbunden sind.

11. Doppelflutiges Radialgebläse nach Anspruch 10, **dadurch gekennzeichnet, dass** für das lösbare Verbinden der zwei Gehäusehälften (4, 5) zumindest eine Klammer (22) vorgesehen ist.

12. Doppelflutiges Radialgebläse nach einem der Ansprüche 1 - 11, **dadurch gekennzeichnet, dass** die zwei Gehäusehälften (4, 5) zumindest ein Paar miteinander korrespondierender Zentriergeometrien (21, 55, 56) aufweisen.

13. Dunstabzugshaube (1) mit einem doppelflutigen Radialgebläse nach einem der Ansprüche 1 - 12.

14. Verfahren zur Montage eines doppelflutigen Radialgebläses (2) nach einem der Ansprüche 1 - 12 mit den Schritten:
Verbinden (701) eines Gebläsemotors (36) mit einer Motoraufhängung (31), Befestigen (702) der Motoraufhängung (31) an einer ersten Gehäusehälfte (4) eines Gehäuses (3), wobei die Motoraufhängung (31) an einem einen Lufteinlass (6) der ersten Gehäusehälfte (4) begrenzenden Rand (14) angeflanscht wird und Befestigungsstellen (24) für das Anflanschen der Motoraufhängung (31) an dem Rand (14) asymmetrisch angeordnet sind,
Drehfestes Verbinden (703) eines Lüfterrads (13) mit dem Gebläsemotor (36), und Verbinden (704) einer zweiten Gehäusehälfte (5) des Gehäuses (3) mit der ersten Gehäusehälfte (4).

## Claims

1. Double entry radial fan (2) for an extractor hood (1), with a spiral-shaped housing (3), which has two housing halves (4, 5) connected to one another in a detachable manner, which each comprise an air inlet (6, 7), a fan wheel (13), which is accommodated in the housing (3), a fan motor (36), which drives the fan wheel (13), and a motor suspension (31), which retains the fan motor (36) within the fan wheel (13), wherein the motor suspension (31) retains the fan motor (36) exclusively on one housing half (4) and is flanged on an edge (14) delimiting an air inlet (6) of the same, **characterised in that** the fastening points (24) for the flanging of the motor suspension (31) on the edge (14) are arranged asymmetrically.

2. Double entry radial fan according to claim 1, **characterised in that** there is provision for at least one screw (43) for the flanging of motor suspension (31) on the edge (14).

3. Double entry radial fan according to claim 1, **characterised in that** the fastening points (24) are spaced apart from each other at differing distances in the circumferential direction (25).

4. Double entry radial fan according to one of claims 1 - 3, **characterised in that** the edge (14) for the flanging of the motor suspension (31) has at least one assembly aid (27).

5. Double entry radial fan according to claim 4, **characterised in that** the assembly aid (27) is provided in the form of a semicircular projection, which is embodied to accommodate an end (40) of a support arm (42) of the motor suspension (31).

6. Double entry radial fan according to claim 5, **characterised in that** the projection (27) surrounds a screw hole (24) for the at least one screw (43).

7. Double entry radial fan according to one of claims 1 - 6, **characterised in that** a shaft (34) of the fan motor (36) is screwed to the fan wheel (13) by means of a threaded section (47) of the fan motor (36).

8. Double entry radial fan according to one of claims 1 - 7, **characterised in that** a shaft (34) of the fan motor (36) has a centring section (51), which engages into a corresponding centring section (52) of the fan wheel (13).

9. Double entry radial fan according to claim 8, **characterised in that** the threaded section (47) is arranged on an end (46) of the shaft (34) and the centring section (51) attaches thereto.

10. Double entry radial fan according to one of claims 1 - 9, **characterised in that** the two housing halves (4, 5) are connected to one another in a detachable manner along an axis of rotation (12) of the fan motor (36).

11. Double entry radial fan according to claim 10, **characterised in that** at least one clamp (22) is provided for the detachable connection of the two housing halves (4, 5).

12. Double entry radial fan according to one of claims 1 - 11, **characterised in that** the two housing halves (4, 5) have at least one pair of centring geometries (21, 55, 56) corresponding to one another.

13. Extractor hood (1) with a double entry radial fan according to one of claims 1 - 12.

14. Method for the assembly of a double entry radial fan (2) according to one of claims 1 - 12, having the steps:
Connection (701) of a fan motor (36) to a motor suspension (31),
Fastening (702) of the motor suspension (31) to a first housing half (4) of a housing (3), wherein the motor suspension (31) is flanged on an edge (14) delimiting an air inlet (6) of the first housing half (4) and fastening points (24) for the flanging of the motor suspension (31) on the edge are arranged asymmetrically,
Rotationally-fixed connection (703) of a fan wheel (13) to the fan motor (36), and
Connection (704) of a second housing half (5) of the housing (3) to the first housing half (4).

## Revendications

1. Ventilateur radial (2) à double flux pour une hotte aspirante (1), comprenant un boîtier (3) en forme de spirale, lequel présente deux moitiés de boîtier (4, 5) reliées entre elles de manière amovible, lesquelles comprennent respectivement une entrée d'air (6, 7), comprenant une roue de ventilateur (13) qui est logée dans le boîtier (3), comprenant un moteur de ventilateur (36) qui entraîne la roue de ventilateur (13), et comprenant une suspension de moteur (31) qui maintient le moteur de ventilateur (36) à l'intérieur de la roue de ventilateur (13), la suspension de moteur (31) maintenant le moteur de ventilateur (36) uniquement sur une moitié de boîtier (4) et étant fixée sur un bord (14) délimitant une entrée d'air (6) de cette moitié de boîtier, **caractérisé en ce que** les points de fixation (24) pour la fixation de la suspension de moteur (31) sur le bord (14) sont disposés de manière asymétrique.

2. Ventilateur radial à double flux selon la revendication 1, **caractérisé en ce qu'**au moins une vis (43) est ménagée pour la fixation de la suspension de moteur (31) sur le bord (14).

3. Ventilateur radial à double flux selon la revendication 1, **caractérisé en ce que** les points de fixation (24) sont distancés les uns des autres de manière différente dans le sens circonférentiel (25).

4. Ventilateur radial à double flux selon l'une quelconque des revendications 1 à 3, **caractérisé en ce que** le bord (14) pour la fixation de la suspension de moteur (31) présente au moins une aide de montage (27).

5. Ventilateur radial à double flux selon la revendication 4, **caractérisé en ce que** l'aide de montage (27) est ménagée sous forme d'une nervure en forme de demi-cercle, laquelle est réalisée pour loger une extrémité (40) d'un bras porteur (42) de la suspension de moteur (31).

6. Ventilateur radial à double flux selon la revendication 5, **caractérisé en ce que** la nervure (27) entoure un trou de vis (24) pour l'au moins une vis (43).

7. Ventilateur radial à double flux selon l'une quelconque des revendications 1 à 6, **caractérisé en ce qu'**un arbre (34) du moteur de ventilateur (36) est vissé avec la roue de ventilateur (13) au moyen d'une section filetée (47) de cet arbre.

8. Ventilateur radial à double flux selon l'une quelconque des revendications 1 à 7, **caractérisé en ce qu'**un arbre (34) du moteur de ventilateur (36) présente une section de centrage (51) qui a prise dans une section de centrage (52) correspondante de la roue de ventilateur (13).

9. Ventilateur radial à double flux selon la revendication 8, **caractérisé en ce que** la section filetée (47) est disposée sur une extrémité (46) de l'arbre (34) et **en ce que** la section de centrage (51) se raccorde à cet arbre.

10. Ventilateur radial à double flux selon l'une quelconque des revendications 1 à 9, **caractérisé en ce que** les deux moitiés de boîtier (4, 5) sont reliées entre elles de manière amovible le long d'un axe de rotation (12) du moteur de ventilateur (36).

11. Ventilateur radial à double flux selon la revendication 10, **caractérisé en ce qu'**au moins une agrafe (22) est ménagée pour la liaison amovible des deux moitiés de boîtier (4, 5).

12. Ventilateur radial à double flux selon l'une quelconque des revendications 1 à 11, **caractérisé en ce que** les deux moitiés de boîtier (4, 5) présentent au moins une paire de géométries de centrage (21, 55, 56) correspondant entre elles.

13. Hotte aspirante (1) comprenant un ventilateur radial à double flux selon l'une quelconque des revendications 1 à 12.

14. Procédé de montage d'un ventilateur radial à double flux (2) selon l'une quelconque des revendications 1 à 12, comprenant les étapes :
raccordement (701) d'un moteur de ventilateur (36) à une suspension de moteur (31), fixation (702) de la suspension de moteur (31) sur une première moitié de moteur (4) d'un boîtier (3), la suspension de moteur (31) étant fixée sur un bord (14) délimitant une entrée d'air (6) de la première moitié de boîtier (4) et des points de fixation (24) étant disposés de manière asymétrique pour la fixation de la suspension de moteur (31) sur le bord (14).
raccordement solidaire (703) d'une roue de ventilateur (13) au moteur de ventilateur (36), et
raccordement (704) d'une deuxième moitié de boîtier (5) du boîtier (3) à la première moitié de boîtier (4).
